# FASCICULE DE BREVET EUROPEEN

(11) **EP 1 319 766 B1**
(45) Date de publication et mention de la délivrance du brevet: **16.07.2008**
(21) Numéro de dépôt: 02292952.5
(22) Date de dépôt: 29.11.2002
(51) Int. Cl.: E04B 1/58, E04B 2/76

(54) **Dispositif de liaison et ensemble de deux tels dispositifs pour profilés à section en oméga**
Verbindungsvorrichtung und Satz zweier solcher Vorrichtungen für Profile mit einem Omega-Querschnitt
Connection device and set of two such devices for profiles with an omega cross-section

(30) Priorité: 14.12.2001 FR 0116221
(43) Date de publication de la demande: 18.06.2003
(73) Titulaire: PLACOPLATRE, 92150 Suresnes (FR)
(72) Inventeur: Hamelin, Yves, 91000 Evry (FR)
(74) Mandataire: Santarelli

(56) Documents cités:
- EP-A- 0 110 373
- EP-A- 0 551 202
- GB-A- 558 909
- GB-A- 1 040 834
- US-A- 4 018 020
- US-A- 4 069 638
- US-A- 5 842 318

## Description

La présente invention concerne des ouvrages destinés à la séparation, à l'isolation ou à la protection de locaux de grandes dimensions qui répondent à des contraintes importantes de type mécanique, acoustique, feu, thermique ou spécifique, du genre architectural.

Elle concerne plus particulièrement un système d'ouvrage qui consiste à réaliser deux ossatures, une ossature primaire et une ossature secondaire, constituées de profilés métalliques, par exemple en acier galvanisé, laminés à froid, sur lesquels viennent se visser des parements, par exemple en plaques de plâtre.

En réhabilitation ou en neuf, un tel système, qu'on peut définir comme un système "boîte dans la boîte", permet de multiples constructions telles que cinémas multiplexes, salles de loisirs, de spectacles, de sports, studios de télévision, d'enregistrement, salles de concert, discothèques, pianos bars, locaux industriels, etc...

L'ossature primaire est réalisée à l'aide de profilés disposés parallèlement selon un pas et reliés par d'autres profilés ou lisses constituant l'ossature secondaire, disposées transversalement par rapport aux profilés de l'ossature primaire en étant parallèles entre elles, selon un autre pas.

Les profilés de l'ossature primaire sont fixés à leurs extrémités par des dispositifs de fixation ou sabots réalisés généralement sous forme d'équerres, dont une aile est solidarisée au profilé et dont l'autre, perpendiculaire à la précédente, est solidarisée à un support tel que plancher, plafond, mur ou cloison.

Les profilés habituellement utilisés pour réaliser les ossatures primaires sont des profilés à section en oméga présentant une partie médiane et deux ailes latérales, laquelle partie médiane présente centralement un canal à section de forme trapézoïdale dont les bords obliques sont reliés aux ailes latérales par des pans de raccordement perpendiculaires au plan des ailes latérales, la concavité dudit canal étant dirigée vers l'extérieur.

Jusqu'ici, ces profilés étant de dimensions variées, notamment de différentes largeurs, les équerres sont adaptées à ces largeurs, c'est-à-dire qu'il y a à ce jour autant d'équerres que de largeurs de profilés.

On connaît par ailleurs le document EP 0.551.202 qui décrit un dispositif de liaison entre un premier et un second profilés à section en oméga mis bout à bout, la section en oméga présentant une partie médiane et deux ailes latérales, la partie médiane présentant centralement un canal à section de forme trapézoïdale dont les bords obliques sont reliés aux ailes latérales par des pans de raccordement perpendiculaires au plan des ailes latérales, la concavité du canal étant dirigée vers l'extérieur. Le dispositif de liaison constitue deux zones planes, une zone latérale et une zone dite intermédiaire, les deux zones faisant entre elles un angle obtus correspondant à celui entre le pan de raccordement et le bord oblique du profilé. Mais un tel dispositif de liaison ne permet pas la fixation à un plafond, plancher ou mur.

On connaît également le document US 4,069,638, qui décrit également un dispositif de liaison entre deux profilés en oméga mis en angle droit l'un par rapport à l'autre, la section en omégae présentant une partie médiane et deux ailes latérales qui décrit un dispositif de liaison entre un premier et un second rofilés à section en oméga mis bout à bout, la section en oméga présentant une partie médiane et deux ailes latérales, la partie médiane présentant centralement un canal à section de forme trapézoïdale dont les bords obliques sont reliés aux ailes latérales par des pans de raccordement perpendiculaires au plan des ailes latérales, la concavité du canal étant dirigée vers l'extérieur. Le dispositif de liaison constitue deux zones planes, une zone latérale et une zone dite intermédiaire, les deux zones faisant entre elles un angle obtus correspondant à celui entre le pan de raccordement et le bord oblique du profilé. Mais un tel dispositif de liaison ne permet pas la fixation à un plafond, plancher ou mur. En outre, pour être utilisé pour fixer deux profilés à angle droit, le dispositif de liaison doit être scié à la ligne de pliage en compromettant la résistance mécanique de celui-ci.

La présente invention a pour but de proposer un dispositif de fixation pour un profilé faisant notamment partie d'une ossature principale en forme d'équerre utilisable pour plusieurs largeurs de profilés tout en offrant une qualité de fixation équivalente voire supérieure à celle obtenue par les équerres de l'art antérieur.

Selon l'invention, Dispositif de liaison pour profilé (21,121) à section en oméga, la section en oméga présentant une partie médiane (22) et deux ailes latérales (23), laquelle partie médiane (22) présente centralement un canal (25) à section de forme trapézoïdale dont les bords obliques (27) sont reliés aux ailes latérales (23) par des pans de raccordement (26) perpendiculaires au plan des ailes latérales (23), la concavité dudit canal (25) étant dirigée vers l'extérieur, le dispositif de liaison comprenant une aile dite de liaison (32,32A) constituée de deux zones planes, une zone latérale (34,34A) et une zone (36,36A) dite intermédiaire, les deux dites zones (34,34A,36,36A) faisant entre elles un angle obtus correspondant à l'angle que font entre eux le pan de raccordement (26) et le bord oblique (27) du profilé (21,121), le dispositif de liaison ayant la forme générale d'une équerre et comprenant en outre une autre aile (31,31A) de fixation, qui s'étend perpendiculairement à la zone intermédiaire (36,36A) et à la zone latérale (34,34A) avec laquelle elle a en commun une ligne de pliage (37,37A), caractérisé en ce que l'autre aile de fixation (31, 31A) est destinée à fixer le profilé à un plafond, plancher, cloison ou mur, et en ce que la zone latérale (34,34A) se raccorde à l'aile de fixation (31,31A) selon une zone de raccordement (38,38A) qui s'étend au moins en partie sur la largeur de l'aile de fixation (31,31 A) le long de leur ligne de pliage (37,37A) commune.

De préférence, l'aile de liaison est constituée de deux zones latérales parallèles disposées de part et d'autre de la zone intermédiaire et destinées à coopérer avec un pan de raccordement et avec la base du profilé, respectivement.

Avantageusement, la zone latérale est prolongée selon une extension latérale qui lui est perpendiculaire et qui est destinée à coopérer avec l'aile latérale correspondante du profilé.

De préférence, le dispositif de liaison est en forme générale d'équerre et comprend, outre l'aile de liaison, une aile de fixation qui s'étend perpendiculairement à la zone intermédiaire et à la zone latérale avec laquelle elle a en commun une ligne de pliage.

Avantageusement, la zone latérale se raccorde à l'aile de fixation selon une zone de raccordement qui s'étend au moins en partie sur la largeur de l'aile de fixation le long de leur ligne de pliage commune.

De préférence, une zone latérale et la zone intermédiaire surplombent l'aile de fixation laquelle zone latérale rejoint la zone de raccordement et la zone intermédiaire par une partie galbée ; en variante, la zone latérale s'étend jusqu'à l'aile de fixation à laquelle elle est assujettie grâce à un pli que présente ladite aile de fixation.

L'invention a également pour objet un ensemble constitué de deux dispositifs de liaison eux-mêmes constitués d'une aile de liaison telle que ci-dessus pour réaliser l'éclissage de deux profilés en oméga mis bout à bout.

L'invention a également pour objet un ensemble constitué d'un dispositif de liaison tel que ci-dessus associé à un autre dispositif de liaison similaire, déduit du précédent par symétrie par rapport à un plan perpendiculaire à la ligne de pliage, pour réaliser la fixation sur un support d'une extrémité au moins d'un profilé en oméga.

Pour mieux faire comprendre l'objet de l'invention, on va en décrire maintenant, à titre d'exemple, purement illustratif et non limitatif, des modes de réalisation représentés sur les dessins annexés.

Sur ces dessins :
- la figure 1 est une vue partielle en perspective d'une cloison de grandes dimensions à ossatures primaire et secondaire;
- la figure 2 est une vue partielle en perspective d'un profilé de l'ossature primaire de la figure 1 ;
- la figure 3 est une vue en perspective d'un dispositif de liaison selon l'invention ;
- la figure 4 est une vue analogue à la figure 3 montrant une variante de dispositif de liaison, lequel est symétrique de celui de la figure 3 ;
- la figure 5 est une vue de dessus montrant l'utilisation des dispositifs de liaison des figures 3 et 4 pour la fixation d'une extrémité d'un profilé, les dispositifs de liaison coopérant avec celui-ci par l'intérieur ;
- la figure 6 est une vue de dessus montrant l'utilisation des dispositifs de liaison des figures 3 et 4 pour la fixation d'une extrémité d'un profilé, les dispositifs de liaison coopérant avec celui-ci par l'extérieur ;
- la figure 7 est analogue à la figure 6, le profilé étant d'une largeur supérieure à celle du profilé de la figure 6 ;
- les figures 8 et 9 sont analogues aux figures 3 et 4 et montrent une variante ;
- les figures 10 et 11 sont analogues aux figures 3 et 4 et montrent une variante ;
- la figure 12 montre partiellement en perspective l'utilisation du dispositif de liaison de la figure 3 pour fixer un profilé à une paroi en vue du doublage de celle-ci ;

L'ossature primaire, en fait l'ossature principale, est constituée de profilés 21, ici des montants 21 disposés verticalement, l'exemple montrant une cloison, étant entendu que l'invention s'applique également à tout type de paroi, plafond ou doublage de plafond ou autre ; les profilés 21 peuvent être utilisés seuls, ou, comme visible sur la figure 1, doublés dos à dos.

Chaque montant 21 est du type dit en oméga ; visible seul sur la figure 2, un tel montant 21 présente une partie médiane 22 et deux ailes latérales 23 avec, le long du bord libre de celle-ci, dans cette forme de réalisation, des retours en équerre 24 dirigés l'un vers l'autre.

La partie médiane 22 présente centralement un canal 25 à section de forme trapézoïdale dont les bords obliques 27 sont reliés aux ailes latérales 23 par des pans de raccordement 26 d'orientation globalement perpendiculaire au plan des ailes latérales 23, c'est-à-dire parallèle donc aux retours en équerre 24, la concavité du canal 25 étant dirigée vers l'extérieur du montant 21.

Ici, les montants 21 sont jumelés, en étant globalement doublés dos à dos ; autrement dit, ils sont affrontés l'un à l'autre par leur partie médiane 22, plus précisément par leurs pans de raccordement 26, et leurs ailes extérieures 23 forment conjointement un nu et c'est à celles-ci qu'est adossée l'ossature secondaire.

L'ossature secondaire est constituée de lisses 29 disposées transversalement par rapport aux montants 21 et échelonnées de place en place, en nombre fonction de la hauteur des montants 21.

Les montants 21 sont fixés par leurs extrémités, ici par leurs extrémités supérieure et inférieure, au plafond et au plancher, par des dispositifs de fixation 30 en forme d'équerres, conformes à l'invention.

Un dispositif de fixation 30, mieux visible seul sur la figure 3, comprend une aile de fixation 31 et une aile de liaison 32, globalement perpendiculaires l'une à l'autre.

L'aile de fixation 31 est plane, de forme rectangulaire et présente des trous, ici deux trous 33, pour fixation à un support tel qu'un plancher, un plafond ou un mur, à l'aide de goujons en acier par exemple.

L'aile de liaison 32 permet la liaison du dispositif de fixation 30 à un montant 21.

L'aile de liaison 32 est conformée en sorte de présenter trois zones : deux zones latérales 34, 35 et une zone intermédiaire 36.

Les zones latérales 34, 35 sont parallèles et s'étendent perpendiculairement à l'aile de fixation 31 ; elles sont reliées par la zone intermédiaire 36 qui s'étend également perpendiculairement à l'aile de fixation 31 et forme un angle obtus avec les zones latérales 34 et 35, lequel angle correspond à l'angle que font entre eux le pan de raccordement 26 et le bord oblique 27 d'un profilé 21.

La zone latérale 34 se raccorde à l'aile de fixation 31 selon une zone de raccordement 38 qui s'étend ici sur toute la largeur de l'aile de fixation 31, le long de leur ligne de pliage commune 37, sous l'autre zone latérale 35 et sous la zone intermédiaire 36 qui surplombent l'aile de fixation 31 ; cette autre zone latérale 35 rejoint la zone de raccordement 38 de la zone latérale 34 et la zone intermédiaire 36 par une partie galbée 39.

En fait, et plus précisément, l'aile de liaison 32 épouse la forme du montant 21, comme cela est visible sur la partie gauche de la figure 5 : l'aile de liaison 32 s'étend à l'intérieur du montant 21, sa zone latérale 34 coopérant avec la face interne du pan de raccordement 26, sa zone intermédiaire 36 coopérant avec la face interne du bord oblique 27 et sa zone latérale 35 avec la face interne de la base 28 du montant 21.

C'est par sa zone latérale 34 que l'aile de liaison 32 du dispositif de fixation 30 est assujettie au montant 21 grâce à des trous oblongs 40 qu'elle présente et qui sont destinés à venir au droit de trous préparés dans le montant 21, plus précisément dans le pan de raccordement 26 de celui-ci.

La partie droite de la figure 5 montre qu'au même montant 21 est associé également un dispositif de liaison 30A, visible seul en perspective sur la figure 4 ; le dispositif de liaison 30A est quasiment identique au dispositif de liaison 30 sauf qu'il se déduit de celui-ci par symétrie par rapport à un plan perpendiculaire à la ligne de pliage 37 ; les parties du dispositif de liaison 30A jouant le même rôle que celles du dispositif de liaison 30 portent les mêmes références que celles-ci suivies de la lettre A.

Selon la figure 5, les dispositifs de liaison 30 et 30A coopèrent avec le montant 21 en étant placés à l'intérieur de celui-ci ; en variante, figure 6, les dispositifs de liaison 30 et 30A coopèrent avec le montant 21 en étant placés à l'extérieur de celui-ci.

La mise en oeuvre de deux dispositifs de liaison symétriques, tels que les dispositifs 30 et 30A, permet la fixation de montants de largeurs différentes en utilisant les mêmes dispositifs de liaison ; la figure 7 montre un montant 121 de largeur plus grande que celle du montant 21 de la figure 6 coopérant avec les mêmes dispositifs 30 et 30A que ceux de la figure 6.

Dans les exemples décrits et représentés, la zone de raccordement 38 de l'aile de liaison 32 s'étend sur toute la largeur de l'aile de fixation 31 ; en variante, la zone de raccordement 38 s'étend sur une largeur inférieure à celle de l'aile de fixation 31.

La figure 8 montre une Variante de dispositif de liaison ; ici, le dispositif de liaison 130 est identique au dispositif de liaison 30 de la figure 3 sauf que la zone latérale 35 de l'aile de liaison 32 a été supprimée.

La figure 9 montre un dispositif de liaison 130A, symétrique du dispositif de liaison 130 de la figure 8 par rapport à un plan perpendiculaire à la ligne de pliage 37.

Selon la figure 10, l'aile de liaison 32 du dispositif de liaison 230 présente une extension 41 latérale qui prolonge à angle droit la zone latérale 34 ; ici, l'extension 41 s'étend jusqu'à l'aile de fixation 31 mais il pourrait en être autrement ; cette extension 41 est destinée à coopérer avec l'aile latérale 23 correspondante du montant 21.

Le dispositif de liaison 230A de la figure 11 se déduit du dispositif de liaison 230 de la figure 10 par symétrie par rapport à un plan perpendiculaire à la ligne de pliage 37.

La figure 12 montre l'utilisation d'un dispositif de liaison 30 comme fixation intermédiaire dans le cas par exemple du doublage d'une cloison 100 ; ici, la zone latérale 34 du dispositif 30 coopère avec les pans de raccordement 26 du montant 21, en s'étendant perpendiculairement à la grande dimension dudit montant 21.

## Revendications

1. Dispositif de liaison pour profilé (21,121) à section en oméga, la section en oméga présentant une partie médiane (22) et deux ailes latérales (23), laquelle partie médiane (22) présente centralement un canal (25) à section de forme trapézoïdale dont les bords obliques (27) sont reliés aux ailes latérales (23) par des pans de raccordement (26) perpendiculaires au plan des ailes latérales (23), la concavité dudit canal (25) étant dirigée vers l'extérieur, le dispositif de liaison comprenant une aile dite de liaison (32,32A) constituée de deux zones planes, une zone latérale (34,34A) et une zone (36,36A) dite intermédiaire, les deux dites zones (34,34A,36,36A) faisant entre elles un angle obtus correspondant à l'angle que font entre eux le pan de raccordement (26) et le bord oblique (27) du profilé (21,121), le dispositif de liaison ayant la forme générale d'une équerre et comprenant en outre une autre aile (31,31A) de fixation, qui s'étend perpendiculairement à la zone intermédiaire (36,36A) et à la zone latérale (34,34A) avec laquelle elle a en commun une ligne de pliage (37,37A), **caractérisé en ce que** l'autre aile de fixation (31, 31A) est destinée à fixer le profilé à un plafond, plancher, cloison ou mur, et **en ce que** la zone latérale (34,34A) se raccorde à l'aile de fixation (31,31A) selon une zone de raccordement (38,38A) qui s'étend au moins en partie sur la largeur de l'aile de fixation (31,31A) le long de leur ligne de pliage (37,37A) commune.

2. Dispositif de liaison selon la revendication 1, **caractérisé par le fait que** l'aile de liaison (32,32A) est constituée de deux zones latérales (34,34A,35,35A) parallèles disposées de part et d'autre de la zone intermédiaire (36,36A) et destinées à coopérer avec un pan de raccordement (26) et avec la base (28) du profilé (21,121), respectivement.

3. Dispositif de liaison selon l'une des revendications 1 ou 2, **caractérisé par le fait que** la zone latérale (34,34A,35,35A) est prolongée selon une extension (41,41A) latérale qui lui est perpendiculaire et qui est destinée à coopérer avec l'aile latérale (23) correspondante du profilé (21,121).

4. Dispositif de liaison selon la revendication 2, **caractérisé par le fait qu'**une zone lalérale (35,35A) et la zone intermédiaire (36,36A) surplombent l'aile de fixation (31,31A), laquelle zone latérale (35,35A) rejoint la zone de raccordement (38,38A) et la zone intermédiaire (36,36A) par une partie galbée (39,39A).

5. Ensemble de liaison constitué de deux dispositifs de liaison(32) selon l'une des revendications 1 à 3, pour réaliser l'éclissage de deux profilés (21) en oméga mis bout à bout.

6. Ensemble de liaison constitué d'un dispositif de liaison (30,130,230) selon l'une des revendications 3 ou 4, associé à un autre dispositif de liaison (30A,130A,230A) similaire, déduit du précédent (30,130,230) par symétrie par rapport à un plan perpendiculaire à la ligne de pliage (37), pour réaliser la fixation sur un support d'une extrémité au moins d'un profilé (21) en oméga.

## Claims

1. Connecting device for omega-section sections (21, 121), the omega-section having a median portion (22) and two lateral flanges (23), which median portion (22) has a central channel (25) of trapezoidal shape section the oblique sides (27) whereof are connected to the lateral flanges (23) by connecting panels (26) perpendicular to the plane of the lateral flanges (23), the concave side of said channel (25) being directed outward, the connecting device comprising a connecting flange (32, 32A) consisting of two plane areas, a lateral area (34, 34A) and an intermediate area (36, 36A), said two areas (34, 34A, 36, 36A) forming between them an obtuse angle corresponding to the angle between the connecting panel (26) and the oblique side (27) of the section (21, 121), the connecting device having the general shape of a set square and further comprising a fixing flange (31, 31A) that extends perpendicularly to the intermediate area (36, 36A) and to the lateral area (34, 34A) with which it has in common a bending line (37, 37A), **characterised in that** the fixing flange (31, 31A) is intended to fix the section to a ceiling, floor, partition or wall, and **in that** the lateral area (34, 34A) is connected to the fixing flange (31, 31A) in a connecting area (38, 38A) that extends at least in part over the width of the fixing flange (31, 31A) along their common bending line (37, 37A).

2. Connecting device according to claim 1, **characterised in that** the connecting flange (32, 32A) comprises two parallel lateral areas (34, 34A, 35, 35A) disposed on respective opposite sides of the intermediate area (36, 36A) and intended to cooperate with a connecting panel (26) and with the base (28) of the section (21, 121), respectively.

3. Connecting device according to either of claims 1 or 2, **characterised in that** the lateral area (34, 34A, 35, 35A) is extended by a lateral extension (41, 41A) that is perpendicular to it and is intended to cooperate with the corresponding lateral flange (23) of the section (21, 121).

4. Connecting device according to claim 2, **characterised by** the fact that a lateral area (35, 35A) and the intermediate area (36, 36A) overlie the fixing flange (31, 31A), which lateral area (35, 35A) is connected to the connecting area (38, 38A) and the intermediate area (36, 36A) by a curved portion (39, 39A).

5. Connecting assembly comprising two connecting devices (32) according to any one of claims 1 to 3, for splicing two omega-section sections (21) end-to-end.

6. Connecting assembly comprising a connecting device (30, 130, 230) according to either of claims 3 or 4, associated with another, similar connecting device (30A, 130A, 230A), deduced from the former (30, 130, 230) by symmetry with respect to a plane perpendicular to the bending line (37), to achieve the fixing to a support of at least one end of an omega-section section (21).

## Patentansprüche

1. Verbindungsvorrichtung für Profilteil (21, 121) mit omegaförmigem Querschnitt, wobei der omegaförmige Querschnitt einen mittleren Teil (22) und zwei seitliche Schenkel (23) umfasst, wobei der mittlere Teil (22) zentral einen Kanal (25) mit trapezförmigem Querschnitt aufweist, dessen schräge Ränder (27) mit den seitlichen Schenkeln (23) durch zur Ebene der seitlichen Schenkel (23) senkrechte Anschlussflächen (26) verbunden sind, wobei die Konkavität dieses Kanals (25) nach außen gerichtet ist, wobei die Verbindungsvorrichtung einen sogenannten Verbindungsschenkel (32, 32A) umfasst, der aus zwei ebenen Zonen besteht, einer seitlichen Zone (34, 34A) und einer sogenannten Zwischenzone (36, 36A), wobei diese beiden Zonen (34, 34A, 36, 36A) miteinander einen stumpfen Winkel bilden, der dem Winkel entspricht, den die Anschlussfläche (26) und der schräge Rand (27) des Profilteils (21, 121) bilden, wobei die Verbindungsvorrichtung die allgemeine Form eines Winkels aufweist und außerdem einen anderen Befestigungsschenkel (31, 31A) aufweist, der sich zur Zwischenzone (36, 36A) und zur seitlichen Zone (34, 34A) senkrecht erstreckt, mit der er eine Biegelinie (37, 37A) gemeinsam hat, **dadurch gekennzeichnet, dass** der andere Befestigungsschenkel (31, 31A) dazu bestimmt ist, das Profilteil an einer Decke, einem Boden, einer Zwischenwand oder einer Mauer zu befestigen, und dass die seitliche Zone (34, 34A) an den Befestigungsschenkel (31, 31A) längs einer Anschlusszone (38, 38A) anschließt, die sich mindestens teilweise über die Breite des Befestigungsschenkels (31, 31A) längs ihrer gemeinsamen Biegelinie (37, 37A) erstreckt.

2. Verbindungsvorrichtung nach Anspruch 1, **dadurch gekennzeichnet, dass** der Verbindungsschenkel (32, 32A) aus zwei parallelen seitlichen Zonen (34, 34A, 35, 35A) besteht, die zu beiden Seiten der Zwischenzone (36, 36A) angeordnet sind und dazu bestimmt sind, mit einer Anschlussfläche (26) beziehungsweise mit der Basis (28) des Profilteils (21, 121) zusammenzuwirken.

3. Verbindungsvorrichtung nach einem der Ansprüche 1 oder 2, **dadurch gekennzeichnet, dass** die seitliche Zone (34, 34A, 35, 35A) durch eine seitliche Erweiterung (41, 41A) verlängert ist, die zu ihr senkrecht ist und dazu bestimmt ist, mit dem entsprechenden seitlichen Schenkel (23) des Profilteils (21, 121) zusammenzuwirken.

4. Verbindungsvorrichtung nach Anspruch 2, **dadurch gekennzeichnet, dass** eine seitliche Zone (35, 35A) und die Zwischenzone (36, 36A) über dem Befestigungsschenkel (31, 31A) auskragen, wobei diese seitliche Zone (35, 35A) mit der Anschlusszone (38, 38A) und der Zwischenzone (36, 36A) durch einen gebogenen Teil (39, 39A) verbunden ist.

5. Verbindungseinheit, bestehend aus zwei Verbindungsvorrichtungen (32) nach einem der Ansprüche 1 bis 3, zur Herstellung einer Verlaschung von zwei stumpf aneinandergesetzten omegaförmigen Profilteilen (21).

6. Verbindungseinheit, bestehend aus einer Verbindungsvorrichtung (30, 130, 230) nach einem der Ansprüche 3 oder 4 in Kombination mit einer anderen ähnlichen Verbindungsvorrichtung (30A, 130A, 230A), die von der vorhergehenden (30, 130, 230) durch Symmetrie bezüglich einer zur Biegelinie (37) senkrechten Ebene abgeleitet ist, zur Herstellung der Befestigung eines Endes mindestens eines omegaförmigen Profilteils (21) an einem Träger.
